# EUROPÄISCHE PATENTSCHRIFT

(11) **EP 0 922 810 B1**
(45) Veröffentlichungstag und Bekanntmachung des Hinweises auf die Patenterteilung: **14.05.2003**
(21) Anmeldenummer: 98122420.7
(22) Anmeldetag: 26.11.1998
(51) Int. Cl.: E02D 29/02

(54) **Verfahren zur Sicherung von Geländesprüngen**
Method of securing slopes
Procédé pour la stabilisation d'une pente

(30) Priorität: 09.12.1997 DE 19754506
(43) Veröffentlichungstag der Anmeldung: 16.06.1999
(73) Patentinhaber: Ross, Kurt G., 64287 Darmstadt (DE)
(72) Erfinder: Gudehus, Gerd, Prof. Dr. Ing., 76228 Karlsruhe (DE); Ross, Kurt G, Dipl. Ing., 64287 Darmstadt (DE)
(74) Vertreter: Katscher, Helmut, Dipl.-Ing.

(56) Entgegenhaltungen:
- EP-A- 0 070 659
- CA-A- 1 222 384
- GB-A- 2 199 603
- NL-A- 7 408 165

## Beschreibung

Verfahren zur Sicherung von Geländesprüngen, wobei im Abstand vor dem angeschnittenen Boden eine Stützwand unter Verwendung von Fertigteilen errichtet und der Raum zwischen der Stützwand und dem angeschnittenen Boden verfüllt wird, wobei die Stützwand durch in den gewachsenen Boden eingesetzte Erdanker gehalten wird.

Zur vorübergehenden oder dauernden Sicherung von Geländesprüngen mit senkrechter Luftseite und Höhen von wenigen Metern, die sehr oft vorkommen, sind auf Streifenfundamenten gegründete Winkel- oder Gewichtsstützmauern bekannt und üblich, die wegen der erforderlichen Fundamentbreite und frostsicheren Fundamenttiefe jedoch einen erheblichen Bodenaushub erfordern. Auch erdgefüllte Betonfertigteile erfordern ähnliche Gründungsbreiten und -tiefen sowie - wegen der großen Schnittkräfte - aufwendige Verbindungskonstruktionen.

Leichtere Stützkonstruktionen nach dem Prinzip der Bewehrten Erde erfordern einen breiteren Aushubraum und dementsprechend ein größeres Hinterfüllvolumen. Die ebenfalls leichte Bodenvernagelung ist bei geforderter senkrechter Vorderwand mit dem anstehenden Boden oft schwer herstellbar, und die zu fordernde Sicherheit gegen Frost- und Wasserschäden ist nur mit größerem Aufwand zu erreichen.

Bei einem bekannten Verfahren der eingangs genannten Gattung (EP-A-0 070 659) werden in den angeschnittenen Boden zunächst die Erdanker eingesetzt. Sodann werden nacheinander mehrere Reihen von Fertigteilplatten im Abstand vor dem angeschnittenen Boden aufeinander errichtet. Nachdem eine Reihe von Fertigteilplatten ohne Fundament errichtet und mit an ihren Rückseiten angebrachten Befestigungselementen mit den zugeordneten Erdankern verbunden werden, wird der zwischen dieser Reihe von Fertigteilplatten und dem angeschnittenen Boden verbleibende Raum verfüllt. Sodann wird die nächste Reihe von Fertigteilplatten errichtet und ebenfalls mit den zugeordneten Erdankern verbunden, bevor auch hier der verbleibende Raum verfüllt wird. Auf diese Weise wird fortschreitend von unten nach oben eine im Boden verankerte Stützwand errichtet.

Die dabei verwendeten Fertigteilplatten sind massiv; ihre Höhe beträgt jeweils nur einen Bruchteil der gesamten zu errichtenden Stützwand. Die Erdanker müssen an genau vorgegebenen Stellen eingebracht werden, damit sie zu den Befestigungselementen an den später angebrachten Fertigteilplatten der Stützwand ausgerichtet sind.

Aufgabe der Erfindung ist es, ein Verfahren der eingangs genannten Gattung zu schaffen, mit dem in einfacher, kostengünstiger und umweltschonender Weise eine Sicherung von Geländesprüngen ermöglicht wird.

Diese Aufgabe wird erfindungsgemäß dadurch gelöst, die Stützwand aus Paaren von Fertigteilplatten besteht, die auf Gründungspfeiler gesetzt werden, wobei die Fertigteilplatten durch Ortbeton- oder Mörtelverguss verbunden werden, dass der mit Schüttgut oder Erdstoff verfüllte Raum zwischen den Fertigteilplatten und dem gewachsenen Boden entwässert wird, und dass die Erdanker durch die Fertigteilplatten in den gewachsenen Boden eingesetzt und gegen die Fertigteilplatten angespannt werden.

Dadurch wird eine Abtragung der Vertikalkraft in die Gründungspfeiler und der Horizontalkraft in die Erdanker erreicht. Dies führt zu einem geringen Material- und Arbeitsaufwand. Durch die leichte Konstruktion werden auch die Anschlüsse unter und zwischen den Wandbauteilen einfacher. Nach dem Prinzip des Erdankers wird die Tragfähigkeit des gewachsenen Bodens herangezogen und der wieder zu verfüllende Arbeitsraum verkleinert. Durch die lageweise Verfüllung des Arbeitsraums wird eine die Erdanker schonende Bettung ohne weiteres erreicht. Die Konstruktion wird mit relativ geringem Aufwand sicher gegen Frost- und feuchte Schäden und ist rascher als herkömmliche Konstruktionen herstellbar. Auch den Anforderungen des Umwelt- und Bodenschutzes wird dadurch besser Rechnung getragen.

Vorzugsweise stehen die Gründungspfeiler unter den vertikalen Stößen der Fertigteilplatten und reichen bis in frostfreie Tiefen.

Die Gründungspfeiler werden bevorzugt als Fertigteile in den Boden eingetrieben oder in Bohrlöcher eingesetzt oder aus Ortbeton in Bohrlöchern hergestellt.

Gemäß einer bevorzugten Ausführungsform der Erfindung ist vorgesehen, dass die Paare von Fertigteilplatten auf die Gründungspfeiler mittels Anschlussteilen gesetzt, miteinander durch Fugenverguss schubfest verbunden und mit gelochten Ankerköpfen versehen sind.

Der anstehende Boden wird unter Ausnutzung der Kapillarkohäsion so steil wie möglich und so nahe wie möglich an der Wand ausgehoben. Die Fertigteilplatten werden bis zum Einbau der Erdanker unter Ausnutzung der Ankerköpfe provisorisch gegen Umkippen gesichert.

Der Raum zwischen den Fertigteilplatten und dem angeschnittenen Boden wird mit Erdstoff oder Schüttgut gefüllt, das verdichtet wird und eine Drainage erhält.

Vorzugsweise wird die Füllung aus Schüttgut oder Erdstoff lagenweise eingebaut und derart verdichtet, daß die Zugstäbe der Erdanker auf der Oberfläche einer solchen Lage gebettet sind. Die Zugstäben der Erdanker reichen in Bohrlöcher in gewachsenem Boden und sind mit diesem durch Mörtel oder Granulat schubfest verbunden. Die Ankerzugstäbe können Ankerzugstabköpfe in Wandvertiefungen aufweisen und leicht angespannt sein.

Nachfolgend wird ein Ausführungsbeispiel der Erfindung näher erläutert, das in der Zeichnung dargestellt ist. Es zeigt:
Fig. 1 eine Stützwand zur Sicherung eines Geländesprungs in einer Vorderansicht,
Fig. 2 einen Schnitt längs der Linie II-II in Fig. 1 und
Fig. 3 einen Schnitt längs der Linie III-III in Fig. 2.

Die nach dem erfindungsgemäßen Verfahren hergestellte Wand besteht aus Paaren 1 von vorgefertigten Platten aus grundsätzlich beliebigen, ausreichend festen und beständigen Baustoffen, z.B. Beton, Holz oder Stahl. Sie ruht an den lotrechten Stößen auf Gründungspfeilern 2. Diese führen bis in frostfreien Boden und weisen einen zur Aufnahme des Wandgewichts ausreichenden Durchmesser auf. Der Spalt zwischen der inneren und der äußeren Platte wird mit Beton oder Mörtel vergossen. Der Erddruck auf die Wand wird durch Erdanker 3 in den gewachsenen Boden 4 übertragen. Dadurch ist der Fundierungsaufwand bei ausreichender Frostsicherheit geringer als bei unverankerten Stützkonstruktionen, und der Aufwand für die Verankerung ist geringer als bei der Bewehrten Erde und der Bodenvernagelung. Das zu bewegende Bodenvolumen ist geringer als bei den oben genannten Bauweisen außer der Bodenvernagelung.

Die Gründungspfeiler 2 sind wie axial beanspruchte Pfähle zur Lastabtragung dimensioniert, erfordern aber wegen des geringen Wandgewichts und der in frostfreier Tiefe meist schon beträchtlichen Bodenfestigkeit nur geringe Abmessungen. Der Herstellungsaufwand ist gering: Als Fertigteile aus Beton oder Stahl werden sie dynamisch eingetrieben, aus Ortbeton können sie in wegen der Kapillarkohäsion vorübergehend standfähige Bohrlöcher leicht eingesetzt werden. Auch Kombinationsbauweisen kommen dafür in frage, z.B. mit einem schrittweise durch Verdrängen aufgeweiteten und wiederholt mit Trockenmörtel verfüllten Bohrloch unter Verwendung eines pneumatischen Hammers. Zum Aufsetzen der Wände erhalten die Pfeiler Kopfteile 5 aus Beton oder Metall. Die Wände werden mit Stützen 6 vorübergehend abgestützt. Die Fugen zwischen den Wänden werden - ggf. unter Verwendung eines eingesetzten Schlauches 7 in Nuten - schubfest geschlossen.

Die Platten weisen Ankerköpfe 8 mit Öffnungen zum Durchführen der Ankerstäbe auf. Der anstehende Boden 4 wird unter Ausnutzung der Kapillarkohäsion möglichst steil und in geringem Abstand von den Gründungspfeilern 2 angeschnitten. Über einem Drainrohr 9 wird der Raum zwischen der Wand und dem angeschnittenem Boden 4 zunächst bis zur Hohe der ersten Ankerlage mit Schüttgut oder Erdstoff verfüllt. Durch die Öffnungen der Ankerköpfe 8 hindurch werden Löcher für die Erdanker 3 in den gewachsenen Boden 4 mittels eines Verdrängungshammers oder einer Schnecke gebohrt. Zugstäbe 10 werden in die Bohrlöcher eingesetzt, und der Ringspalt 11 wird zur Schubübertragung mittels Mörtel oder verdichtetem Granulat (Prinzip des Sandankers) gefüllt. Die Ankerzugstabköpfe sind in Wandlöchern bereits eingebaut, und die Erdanker 3 wurden gegen die Schubübertragungsstrecke im gewachsenen Boden leicht angespannt.

## Patentansprüche

1. Verfahren zur Sicherung von Geländesprüngen, wobei im Abstand vor dem angeschnittenen Boden (4) eine Stützwand unter Verwendung von Fertigteilen errichtet und der Raum zwischen der Stützwand und dem angeschnittenen Boden (4) verfüllt wird, wobei die Stützwand durch in den gewachsenen Boden eingesetzte Erdanker (3) gehalten wird, **dadurch gekennzeichnet, dass** die Stützwand aus Paaren (1) von Fertigteilplatten besteht, die auf Gründungspfeiler (2) gesetzt werden, wobei die Fertigteilplatten durch Ortbetonoder Mörtelverguss verbunden werden, dass der mit Schüttgut oder Erdstoff verfüllte Raum zwischen den Fertigteilplatten und dem gewachsenen Boden (4) entwässert wird, und dass die Erdanker (3) durch die Fertigteilplatten in den gewachsenen Boden (4) eingesetzt und gegen die Fertigteilplatten angespannt werden.

2. Verfahren nach Anspruch 1, **dadurch gekennzeichnet, dass** die Gründungspfeiler (2) unter den vertikalen Stößen der Fertigteilplatten angeordnet und bis in frostfreie Tiefe gesetzt werden.

3. Verfahren nach Anspruch 1, **dadurch gekennzeichnet, dass** die Gründungspfeiler (2) als Fertigteile in den Boden (4) eingetrieben oder in Bohrlöcher eingesetzt werden oder aus Ortbeton in Bohrlöchern hergestellt werden.

4. Verfahren nach Anspruch 1, **dadurch gekennzeichnet, dass** die Paare (1) von Fertigteilplatten auf die Gründungspfeiler (3) mittels Anschlussteilen gesetzt, miteinander durch Fugenverguss schubfest verbunden und mit gelochten Ankerköpfen (8) versehen werden.

5. Verfahren nach Anspruch 1, **dadurch gekennzeichnet, dass** die Fertiqteilplatten bis zum Einbau der Erdanker unter Ausnutzung der Ankerkopfe provisorisch gegen Umkippen gesichert werden.

6. Verfahren nach Anspruch 1, **dadurch gekennzeichnet, dass** der Raum zwischen den Fertigteilplatten und dem angeschnittenen Boden mit Erdstoff oder Schüttgut gefüllt wird, das verdichtet wird und eine Drainage erhält.

7. Verfahren nach Anspruch 1, **dadurch gekennzeichnet, dass** die Füllung aus Schüttgut oder Erdstoff lagenweise eingebaut und verdichtet wird derart, dass die Zugstäbe der Erdanker auf der Oberfläche einer solchen Lage gebettet werden.

8. Verfahren nach Anspruch 1, **dadurch gekennzeichnet, dass** die Zugstäbe (10) der Erdanker (3) in Bohrlöcher in dem gewachsenen Boden (4) reichen und mit diesem durch Mörtel oder Granulat schubfest verbunden werden.

9. Verfahren nach Anspruch 4, **dadurch gekennzeichnet, dass** die Ankerzugstäbe Ankerzugstabköpfe in Wandvertiefungen aufweisen und leicht angespannt werden.

## Claims

1. Method of securing slopes, in which a retaining wall is erected with the use of prefabricated parts at a distance in front of the cut soil (4) and the space between the retaining wall and the cut soil (4) is filled, the retaining wall being held by earth anchors (3) inserted into the natural soil, **characterized in that** the retaining wall comprises pairs (1) of prefabricated panels which are placed on foundation piers (2), the prefabricated panels being connected by cast-in-place concrete grouting or mortar grouting, **in that** the space, filled with bulk material or earth, between the prefabricated panels and the natural soil (4) is drained, and **in that** the earth anchors (3) are inserted through the prefabricated panels into the natural soil (4) and are tensioned against the prefabricated panels.

2. Method according to Claim 1, **characterized in that** the foundation piers (2) are arranged under the vertical joints of the prefabricated panels and are set down to a depth which is free from frost.

3. Method according to Claim 1, **characterized in that** the foundation piers (2), as prefabricated parts, are driven into the soil (4) or are inserted into boreholes, or are produced from cast-in-place concrete in boreholes.

4. Method according to Claim 1, **characterized in that** the pairs (1) of prefabricated panels are placed on the foundation piers (3) by means of connecting parts, are connected to one another in a shear-resistant manner by joint grouting and are provided with perforated anchor heads (8).

5. Method according to Claim 1, **characterized in that** the prefabricated panels are provisionally secured against tilting over until the earth anchors have been fitted by utilizing the anchor heads.

6. Method according to Claim 1, **characterized in that** the space between the prefabricated panels and the cut soil is filled with earth or bulk material which is compacted and provided with drainage.

7. Method according to Claim 1, **characterized in that** the filling of bulk material or earth is placed in layers and is compacted in such a way that the tension bars of the earth anchors are bedded on the surface of such a layer.

8. Method according to Claim 1, **characterized in that** the tension bars (10) of the earth anchors (3) extend into boreholes in the natural soil (4) and are connected in a shear-resistant manner to said soil by means of mortar or granules.

9. Method according to Claim 4, **characterized in that** the anchor tension bars have anchor tension bar heads in wall recesses and are slightly tensioned.

## Revendications

1. Procédé pour la stabilisation d'un talus, dans lequel une paroi de soutènement est érigée à distance du sol escarpé (4) en utilisant des pièces préfabriquées et l'espace entre la paroi de soutènement et le sol escarpé (4) est rempli, la paroi de soutènement étant maintenue par des tirants d'ancrage (3) insérés dans le sol qui s'est agrandi, **caractérisé en ce que** la paroi de soutènement se compose de paires (1) de plaques préfabriquées qui sont placées sur des piliers de fondation (2), les plaques préfabriquées étant reliées par du mortier ou du béton coulé sur place, **en ce que** l'espace rempli avec des matériaux en vrac ou de la terre entre les plaques préfabriquées et le sol s'étant agrandi (4) est drainé, et **en ce que** les tirants d'ancrage (3) sont insérés à travers les plaques préfabriquées dans le sol s'étant agrandi (4) et sont tendus contre les plaques préfabriquées.

2. Procédé selon la revendication 1, **caractérisé en ce que** les piliers de fondation (2) sont disposés sous les joints verticaux des plaques préfabriquées et sont enfoncés jusqu'à une profondeur à l'abri de la gelée.

3. Procédé selon la revendication 1, **caractérisé en ce que** les piliers de fondation (2) sont enfoncés dans le sol (4) sous forme de pièces préfabriquées ou sont insérés dans des trous ou sont fabriqués à partir de béton coulé sur place dans des trous.

4. Procédé selon la revendication 1, **caractérisé en ce que** les paires (1) de plaques préfabriquées sont placées sur les piliers de fondation (2) au moyen de pièces de raccordement, sont reliées les unes aux autres par un scellement de joint de manière résistant à la poussée et sont pourvues de têtes d'ancrage (8) perforées.

5. Procédé selon la revendication 1, **caractérisé en ce que** les plaques préfabriquées sont provisoirement protégées contre le basculement jusqu'au montage des tirants d'ancrage en utilisant les têtes d'ancrage.

6. Procédé selon la revendication 1, **caractérisé en ce que** l'espace entre les plaques préfabriquées et le sol escarpé est rempli de terre ou de matériau en vrac, qui est compacté et qui subit un drainage.

7. Procédé selon la revendication 1, **caractérisé en ce que** le remplissage avec du matériau en vrac ou de la terre est réalisé par couches et est compacté de telle sorte que les barres tendues des tirants d'ancrage soient noyées à la surface d'une de ces couches.

8. Procédé selon la revendication 1, **caractérisé en ce que** les barres tendues (10) des tirants d'ancrage (3) pénètrent dans des trous dans le sol s'étant agrandi (4) et sont connectées à celui-ci de manière résistant à la poussée par du mortier ou du granulat.

9. Procédé selon la revendication 4, **caractérisé en ce que** les barres tendues d'ancrage présentent des têtes de barres tendues d'ancrage dans des renfoncements de la paroi et sont facilement tendues.
